# EUROPÄISCHE PATENTSCHRIFT

(11) **EP 1 966 481 B1**
(45) Veröffentlichungstag und Bekanntmachung des Hinweises auf die Patenterteilung: **05.05.2010**
(21) Anmeldenummer: 06819509.8
(22) Anmeldetag: 15.11.2006
(51) Int. Cl.: F02M 59/46

(54) **HOCHDRUCKPUMPE, INSBESONDERE FÜR EINE KRAFTSTOFFEINSPRITZEINRICHTUNG EINER BRENNKRAFTMASCHINE**
HIGH-PRESSURE PUMP, IN PARTICULAR FOR A FUEL INJECTION DEVICE OF AN INTERNAL COMBUSTION ENGINE
POMPE A HAUTE PRESSION, EN PARTICULIER POUR DISPOSITIF D'INJECTION DE CARBURANT D'UN MOTEUR A COMBUSTION INTERNE

(30) Priorität: 23.12.2005 DE 102005061886
(43) Veröffentlichungstag der Anmeldung: 10.09.2008
(73) Patentinhaber: Robert Bosch GmbH, 70442 Stuttgart (DE)
(72) Erfinder: FUCHS, Walter, 70469 Stuttgart (DE); DUTT, Andreas, 70469 Stuttgart (DE); ALEKER, Jochen, 70499 Stuttgart (DE); GENTE, Arnold, 70469 Stuttgart (DE); SANTAMARIA, Angelo, 73730 Esslingen (DE)
(86) Internationale Anmeldenummer: PCT/EP2006/068499
(87) Internationale Veröffentlichungsnummer: WO 2007/073985

(56) Entgegenhaltungen:
- WO-A-91/12450
- WO-A-2005/078273
- DE-C- 702 425
- DE-U1- 20 213 168
- GB-A- 2 107 000
- US-A- 5 183 075

## Beschreibung

Die Erfindung geht aus von einer Hochdruckpumpe, insbesondere für eine Kraftstoffeinspritzeinrichtung einer Brennkraftmaschine, nach der Gattung des Anspruchs 1.

Eine solche Hochdruckpumpe ist durch die WO 2005/078273 bekannt. Diese Hochdruckpumpe weist wenigstens ein Pumpenelement auf mit einem in einer Hubbewegung angetriebenen Pumpenkolben, der einen Pumpenarbeitsraum begrenzt. In den Pumpenarbeitsraum wird beim Saughub des Pumpenkolbens über ein Einlassventil Kraftstoff aus einem Kraftstoffzulauf angesaugt und aus dem Pumpenarbeitsraum wird beim Förderhub des Pumpenkolbens über ein Auslassventil Kraftstoff in einen Hochdruckbereich verdrängt. Das Einlassventil und/oder das Auslassventil weist ein Ventilglied zumindest annähernd in Form einer Kugel auf, das mit einer Dichtfläche mit einem in einem Ventilgehäuse angeordneten Ventilsitz zusammenwirkt. Durch das Ventilglied wird in geöffnetem Zustand, wenn dieses mit seiner Dichtfläche vom Ventilsitz abgehoben ist, zwischen dem Ventilglied und dem Ventilsitz ein erster Durchflussquerschnitt freigegeben und stromabwärts nach dem ersten Durchflussquerschnitt ist zwischen dem Ventilglied und dem Ventilgehäuse ein zweiter Durchflussquerschnitt gebildet. In Strömungsrichtung zwischen dem ersten Durchflussquerschnitt und dem zweiten Durchflussquerschnitt ist ein dritter Durchflussquerschnitt zwischen dem Ventilglied und dem Ventilgehäuse gebildet, der größer ist als der erste Durchflussquerschnitt und der zweite Durchflussquerschnitt. Durch den vergrößerten dritten Durchflussquerschnitt wird ein stabiles Öffnen des Ein- bzw. Auslassventils erreicht. Jedoch ist die Herstellung des Ventilgehäuses mit der speziellen Geometrie zur Erzielung des vergrößerten dritten Durchflussquerschnitts aufwendig.

Durch die DE-C-702 425 ist ein Ventil für eine Kraftstoffeinspritzpumpe bekannt, bei dem ein Ventilglied in Form einer Kugel vorgesehen ist, die mit einer Dichtfläche mit einem in einem Ventilgehäuse angeordneten Ventilsitz zusammenwirkt. Durch das Ventilglied wird in geöffnetem Zustand, wenn dieses mit seiner Dichtfläche vom Ventilsitz abgehoben ist, zwischen dem Ventilglied und dem Ventilsitz ein erster Durchflussquerschnitt freigegeben und stromabwärts nach dem ersten Durchflussquerschnitt ist zwischen dem Ventilglied und dem Ventilgehäuse ein zweiter Durchflussquerschnitt gebildet. In Strömungsrichtung zwischen dem ersten Durchflussquerschnitt und dem zweiten Durchflussquerschnitt ist ein dritter Durchflussquerschnitt zwischen dem Ventilglied und dem Ventilgehäuse gebildet, der größer ist als der erste Durchflussquerschnitt und der zweite Durchflussquerschnitt. Zu Erzeugung des vergrößerten dritten Durchflussquerschnitts ist bei diesem Ventil eine Hinterschneidung im Ventilgehäuse erforderlich, was dessen Herstellung ebenfalls aufwendig macht.

### Vorteile der Erfindung

Die erfindungsgemäße Hochdruckpumpe mit den Merkmalen gemäß Anspruch 1 hat demgegenüber den Vorteil, dass die Herstellung des Ein- und/oder Auslassventils vereinfacht ist, da im Ventilgehäuse infolge des separaten Einsatzteils keine Hinterschneidung erforderlich ist.

In den abhängigen Ansprüchen sind vorteilhafte Ausgestaltungen und Weiterbildungen der erfindungsgemäßen Hochdruckpumpe angegeben. Durch die Ausbildung gemäß Anspruch 6 ist eine sichere Führung des Ventilglieds erreicht, so dass dieses keine unkontrollierten Bewegungen senkrecht zu dessen Hubrichtung ausführen kann, wodurch der Verschleiß des Ventilglieds und des Ventilsitzes gering gehalten werden kann. Das Einsatzteil kann gemäß Anspruch 7 zugleich als Abstützung für eine auf das Ventilglied wirkende Schließfeder dienen. Durch die Ausbildung gemäß Anspruch 8 können ebenfalls unkontrollierte Bewegungen des Ventilglieds senkrecht zu dessen Hubrichtung verhindert werden.

### Zeichnung

Ein Ausführungsbeispiel der Erfindung ist in der Zeichnung dargestellt und in der nachfolgenden Beschreibung näher erläutert. Es zeigen Figur 1 eine Hochdruckpumpe für eine Kraftstoffeinspritzeinrichtung einer Brennkraftmaschine in einem Längsschnitt, Figur 2 ein Auslassventil der Hochdruckpumpe in vergrößerter Darstellung in einem Längsschnitt in geöffnetem Zustand gemäß einer ersten nicht erfindungsgemäßen Ausführung, Figur 3 das Auslassventil in einem Querschnitt entlang Linie III-III in Figur 2, Figur 4 ein Auslassventil in einem Längsschnitt in geöffnetem Zustand gemäß einem der Erfindung Ausführungsbeispiel und Figur 5 das Auslassventil in einem Querschnitt entlang Linie V-V in Figur 4.

### Beschreibung des Ausführungsbeispiels

In Figur 1 ist eine Hochdruckpumpe 10 für eine Kraftstoffeinspritzeinrichtung einer Brennkraftmaschine dargestellt, die vorzugsweise eine selbstzündende Brennkraftmaschine ist. Durch die Hochdruckpumpe 10 wird Kraftstoff unter Hochdruck in einen Speicher 12 gefördert, aus dem Kraftstoff zur Einspritzung an der Brennkraftmaschine entnommen wird. Der Hochdruckpumpe 10 wird durch eine Förderpumpe 14 Kraftstoff zugeführt. Die Hochdruckpumpe 10 weist wenigstens ein Pumpenelement 16 auf, das einen zumindest mittelbar durch eine Antriebswelle 18 der Hochdruckpumpe 10 in einer Hubbewegung angetriebenen Pumpenkolben 20 aufweist. Der Pumpenkolben 20 ist in einer zumindest annähernd radial zur Antriebswelle 18 verlaufenden Zylinderbohrung 22 dicht geführt und begrenzt in dem der Antriebswelle 18 abgewandten äusseren Endbereich der Zylinderbohrung 22 einen Pumpenarbeitsraum 24. Die Antriebswelle 18 weist einen Nocken oder einen zu ihrer Drehachse 19 exzentrischen Wellenabschnitt 26 auf, über den bei der Drehbewegung der Antriebswelle 18 die Hubbewegung des Pumpenkolbens 20 bewirkt wird. Der Pumpenarbeitsraum 24 ist über ein in den Pumpenarbeitsraum 24 öffnendes, als Rückschlagventil ausgebildetes Einlassventil 30 mit einem Kraftstoffzulauf von der Förderpumpe 14 her verbindbar. Der Pumpenarbeitsraum 24 ist außerdem über ein aus dem Pumpenarbeitsraum 24 öffnendes, als Rückschlagventil ausgebildetes Auslassventil 32 mit einem Kraftstoffablauf zum Speicher 12 hin verbindbar. Beim Saughub bewegt sich der Pumpenkolben 20 in der Zylinderbohrung 22 radial nach innen, so dass das Volumen des Pumpenarbeitsraums 24 vergrößert wird. Beim Saughub des Pumpenkolbens 20 ist wegen der dabei bestehenden Druckdifferenz das Einlassventil 30 geöffnet, da von der Förderpumpe 14 ein höherer Druck erzeugt wird als der im Pumpenarbeitsraum 24 herrschende Druck, so dass von der Förderpumpe 14 geförderter Kraftstoff in den Pumpenarbeitsraum 24 angesaugt wird. Das Auslassventil 32 ist beim Saughub des Pumpenkolbens 20 geschlossen, da im Speicher 12 ein höherer Druck als im Pumpenarbeitsraum 24 herrscht.

Nachfolgend wird beispielhaft das Auslassventil 32 anhand der Figur 2 näher beschrieben. Das Auslassventil 32 ist beispielsweise in eine Bohrung 34 eines Gehäuseteils 36 der Hochdruckpumpe eingesetzt, wobei die Bohrung 34 in die Zylinderbohrung 22 beispielsweise etwa radial zur Längsachse 23 der Zylinderbohrung 22 mündet. Die Bohrung 34 weist dabei Bereiche mit unterschiedlichen Durchmessern auf, wobei ein in die Zylinderbohrung 22 mündender Endbereich 34a der Bohrung 34 den kleinsten Durchmesser aufweist. An den Endbereich 34a schließt sich von der Zylinderbohrung 22 weg ein weiterer Bereich 34b an, dessen Durchmesser sich von der Zylinderbohrung 22 weg vergrößert. Der Bereich 34b kann beispielsweise zumindest annähernd kegelstumpfförmig ausgebildet sein und bildet einen Ventilsitz für ein nachfolgend noch erläutertes Ventilglied des Auslassventils 32. An den Sitzbereich 34b schließt sich von der Zylinderbohrung 22 weg ein weiterer Bereich 34c an, der einen deutlich größeren Durchmesser aufweist als der Endbereich 34a und der Sitzbereich 34b. Am Übergang vom Sitzbereich 34b zum Bereich 34c ist dabei eine der Zylinderbohrung 22 abgewandte Ringschulter 38 gebildet. Der Übergang von der Ringschulter 38 zum Bereich 34c kann beispielsweise wie in Figur 2 dargestellt gerundet ausgebildet sein. An den Bereich 34c schließt sich der Zylinderbohrung 22 abgewandt schließlich ein Bereich 34d an, dessen Durchmesser kleiner ist als der Durchmesser des Bereichs 34c. Der Übergang vom Bereich 34c zum Bereich 34d kann beispielsweise zumindest annähernd kegelstumpfförmig oder gerundet ausgebildet sein. Der Bereich 34c bildet in der Bohrung 34 gegenüber dem Bereich 34d somit eine Hinterschneidung. Alle Bereiche 34a,34b,34c,34d der Bohrung 34 sind koaxial zur Längsachse 35 der Bohrung 34 ausgebildet. Der Bereich 34d der Bohrung 34 ist mit dem Hochdruckspeicher 12 verbunden.

Das Auslassventil 32 weist ein zumindest annähernd in Form einer Kugel ausgebildetes Ventilglied 40 auf, das in der Bohrung 34 angeordnet ist und mit dem Sitzbereich 34b zusammenwirkt. Der Durchmesser des Ventilglieds 40 ist etwas kleiner als der Durchmesser des Bereichs 34d der Bohrung 34, so dass das Ventilglied 40 in Richtung der Längsachse 35 der Bohrung 34 bewegbar ist. Das Ventilglied 40 kann beispielsweise durch eine vorgespannte Feder 42 in Richtung zum Sitzbereich 34b beaufschlagt sein. Die Feder 42 kann beispielsweise als Schraubendruckfeder ausgebildet sein und zwischen dem Ventilglied 40 und einem in die Bohrung 34 eingesetzten Stützelement 44 eingespannt sein.

In geschlossenem Zustand des Auslassventils 32 liegt das Ventilglied 40 mit einem Teil seiner Oberfläche, der eine Dichtfläche bildet, am Sitzbereich 34b der Bohrung 34 an. Wenn die auf das Ventilglied 40 in Öffnungsrichtung wirkende Kraft, die durch den im Pumpenarbeitsraum 24 herrschenden Druck erzeugt wird, größer ist als die in Schließrichtung auf das Ventilglied 40 wirkende Kraft, die durch die Schließfeder 42 und den im Hochdruckspeicher 12 herrschenden Druck erzeugt wird, so öffnet das Auslassventil 32 und das Ventilglied 40 hebt vom Sitzbereich 34b ab. Die Hubrichtung des Ventilglieds 40 ist dabei in Richtung der Längsachse 35 der Bohrung 34. Zwischen dem Sitzbereich 34b und dem Ventilglied 40 wird dabei ein erster Durchflussquerschnitt 50 für den Kraftstoff freigegeben, der abhängig vom Öffnungshub des Ventilglieds 40 ist und mit zunehmendem Öffnungshub größer wird. Der erste Durchflussquerschnitt 50 ist als Ringspalt zwischen dem Ventilglied 40 und dem Sitzbereich 34b ausgebildet. Zwischen dem Bereich 34d der Bohrung 34 und dem Ventilglied 40 ist ein zweiter Durchflussquerschnitt 52 freigegeben, der nicht oder nur wenig vom Öffnungshub des Ventilglieds 40 abhängig ist. Zwischen dem ersten Durchflussquerschnitt 50 und dem zweiten Durchflussquerschnitt 52 ist zwischen dem Bereich 34c der Bohrung 34 und dem Ventilglied 40 ein dritter Durchflussquerschnitt 54 freigegeben, der vom Öffnungshub des Ventilglieds 40 abhängig ist, also mit zunehmendem Öffnungshub größer wird, jedoch immer größer ist als der erste Durchflussquerschnitt 50 und der zweite Durchflussquerschnitt 52. Der dritte Durchflussquerschnitt 54 ist als Ringspalt zwischen dem Ventilglied 40 und dem Bohrungsbereich 34c ausgebildet. Vorzugsweise ist der zweite Durchflussquerschnitt 52 kleiner als der erste Durchflussquerschnitt 50, wenn das Ventilglied 40 seinen vorgesehenen maximalen Öffnungshub zurückgelegt hat. Durch diese Ausbildung der Durchflussquerschnitte 50,52,54 wird erreicht, dass bei geöffnetem Auslassventil 32 im wesentlichen die gesamte der Zylinderbohrung 22 zugewandte Halbseite des Ventilglieds 40 mit einem hohen mittleren Druck beaufschlagt ist, durch den das Ventilglied 40 stabil in seiner geöffneten Stellung gehalten wird. Insbesondere ist die im Bereich 34c der Bohrung 34 liegende Oberfläche des Ventilglieds 40 von einem hohen Druck beaufschlagt, da in diesem größten dritten Durchflussquerschnitt 54 die geringste Strömungsgeschwindigkeit vorhanden ist und damit der höchste statische Druck herrscht.

Es kann vorgesehen sein, dass das Ventilglied 40 zumindest annähernd koaxial im Bereich 34d der Bohrung 34 angeordnet ist und der zweite Durchflussquerschnitt 52 als Ringspalt zwischen dem Ventilglied 40 und dem Bohrungsbereich 34d ausgebildet ist. Es kann auch vorgesehen sein, dass der zweite Durchflussquerschnitt 52 unsymmetrisch über den Umfang des Ventilglieds 40 ausgebildet ist, so dass das Ventilglied 40 gezielt mit einem bestimmten Umfangsbereich an einer Führung im Bereich 34d der Bohrung 34 in Anlage gehalten wird. Hierdurch werden Bewegungen des Ventilglieds 40 senkrecht zu dessen Hubrichtung vermieden, da das Ventilglied 40 in Anlage an der Führung gehalten wird. Der Bereich 34d der Bohrung 34 kann mit etwa parallel zur Längsachse 35 verlaufenden Schlitzen 56 versehen sein, die gleichmäßig oder ungleichmäßig über den Umfang der Bohrung 34 verteilt angeordnet sind, wie dies in Figur 3 dargestellt ist. Bei gleichmäßig verteilt angeordneten Schlitzen 56 kann das Ventilglied 40 mit geringem Spiel quer zu dessen Hubrichtung im Bohrungsbereich 34d angeordnet sein. Das Spiel des Ventilglieds 40 quer zu dessen Hubrichtung im Bohrungsbereich 34d kann dabei kleiner oder gleich etwa 10% des Durchmessers des Ventilglieds 40 betragen. Bei ungleichmäßig verteilten Schlitzen 56 wird auf das Ventilglied 40 in einem Umfangsbereich, in dem mehr oder breitere Schlitze 56 angeordnet sind, eine größere Druckkraft ausgeübt, durch die das Ventilglied 40 in Anlage an dem gegenüberliegenden Umfangsbereich des Bohrungsbereichs 34d gehalten wird, der somit eine Führung für das Ventilglied 40 bildet.

In den Figuren 4 und 5 ist das Auslassventil 32 gemäß einem Ausführungsbeispiel der Erfindung dargestellt, bei dem die grundsätzliche Ausbildung mit den drei definierten Durchflussquerschnitten 50, 52, 54 gleich ist wie bei der nicht erfindungsgemäßen Ausführung gemäß Figure 2 und 3. Das Pumpengehäuseteil 36 weist die Bohrung 34 auf, deren Endbereich 34a in die Zylinderbohrung 22 mündet, wobei sich an den Endbereich 34a der Zylinderbohrung 22 abgewandt der Sitzbereich 34b anschließt. An den Sitzbereich 34b schließt sich der Zylinderbohrung 22 abgewandt ein Bohrungsbereich 34c mit gegenüber dem Endbereich 34a deutlich größerem Durchmesser an, wobei am Übergang vom Sitzbereich 34b zum Bohrungsbereich 34c die Ringschulter 38 gebildet ist. In den Bohrungsbereich 34c ist ein separates Einsatzteil 60 eingefügt, das hülsenförmig ausgebildet ist und das in Richtung der Längsachse 35 der Bohrung 34 mit einem Abstand a vor der Ringschulter 38 endet. In seinem dem Sitzbereich 34b zugewandten Endbereich weist das Einsatzteil 60 über seinen Umfang verteilt mehrere Schlitze 62 auf, die zumindest annähernd parallel zur Längsachse 35 der Bohrung 34 verlaufen. Aufgrund der Schlitze 62 sind am Endbereich des Einsatzteils 60 entsprechend mehrere Stege 64 gebildet. Die Schlitze 62 und Stege 64 können gleichmäßig oder, wie in Figur 5 dargestellt, ungleichmäßig über den Umfang des Einsatzteils 60 verteilt angeordnet sein. Bei ungleichmäßig verteilter Anordnung der Stege 64 wird das Ventilglied 40 gezielt an wenigstens einem der Stege 64 in Anlage gehalten, der somit eine Führung für das Ventilglied 40 bildet. Der zweite Durchflussquerschnitt 52 ist zwischen dem Ventilglied 40 und dem Einsatzteil 60 gebildet, wobei die Größe des zweiten Durchflussquerschnitts 52 durch die Breite der Schlitze 62 und den radialen Abstand zwischen dem Ventilglied 40 und den Stegen 64 bestimmt ist.

Wenn die Stege 64 gleichmäßig verteilt angeordnet sind, so ist das Ventilglied 40 vorzugsweise mit geringem Spiel quer zu dessen Hubrichtung zwischen den Stegen 64 des Einsatzteils 60 bewegbar geführt, so dass das Ventilglied 40 keine oder nur geringe Bewegungen senkrecht zu dessen Hubrichtung ausführen kann. Das Spiel des Ventilglieds 40 quer zu dessen Hubrichtung zwischen den Stegen 64 kann beispielsweise kleiner als 10% vom Durchmesser des Ventilglieds 40 sein. Der dritte Durchflussquerschnitt 54 ist zwischen dem Ventilglied 40 und dem bis zum Einsatzteil 60 reichenden Teil des Bohrungsbereichs 34c gebildet und weist in Richtung der Längsachse 35 die Länge d auf. Vorteilhaft bei der Ausführung des Auslassventils 32 gemäß dem Ausführungsbeispiel der Erfindung gegenüber der Ausführung gemäß den Figuren 2 und 3 ist, dass der Bohrungsbereich 34c mit konstantem Durchmesser ausgeführt werden kann und somit keine Hinterschneidung in der Bohrung 34 erforderlich ist, um den gegenüber dem zweiten Durchflussquerschnitt 52 größeren dritten Durchflussquerschnitt 54 zu erreichen, da der zweite Durchflussquerschnitt 52 durch das Einsatzteil 60 bestimmt wird.

Das Einsatzteil 60 weist in seinem dem Ventilglied 40 abgewandten Endbereich Öffnungen 66 zum Durchtritt des Kraftstoffs auf. Im Einsatzteil 60 ist koaxial zur Längsachse 35 ein Dorn 68 angeordnet, der vorzugsweise einstückig mit dem Einsatzteil 60 ausgebildet ist. Die Schließfeder 42 stützt sich am Einsatzteil 60 ab und ist auf dem Dorn 68 geführt. Das dem Ventilglied 40 zugewandte Ende des Dorns 68 bildet vorzugsweise einen Anschlag für das Ventilglied 40, an dem dieses bei seinem maximalen Öffnungshub zur Anlage kommt. Das Einsatzteil 60 kann selbst im Bohrungsbereich 34c fixiert sein, indem dieses beispielsweise in den Bohrungsbereich 34c eingepresst oder eingeschraubt ist. Alternativ kann das Einsatzteil 60 auch mittels eines zusätzlichen Befestigungselements 70 fixiert sein, das in den Bohrungsbereich 34c beispielsweise eingepresst oder eingeschraubt sein kann. Das Befestigungselement 70 weist dabei wenigstens eine Öffnung zum Durchtritt des Kraftstoffs auf. Alternativ kann auch vorgesehen sein, dass sich die Schließfeder 42 an einem anderen Stützelement als dem Einsatzteil 60 abstützt, das zusätzlich zum Einsatzteil 60 vorgesehen ist.

Das Einlassventil 30 kann gleich ausgebildet sein wie vorstehend für das Auslassventil 32 beschrieben. Das Einlassventil 30 ist im Gehäuseteil 36 der Hochdruckpumpe angeordnet, das beispielsweise ein Zylinderkopf sein kann, der mit einem anderen Gehäuseteil, in dem die Antriebswelle 18 gelagert ist, verbunden ist oder ein Gehäuseteil sein, in dem auch die Antriebswelle 18 gelagert ist. Zum Einlassventil 30 führt ein Kraftstoffzulaufkanal 72, der mit der Förderpumpe 14 verbunden ist.

Bei einer Hochdruckpumpe kann vorgesehen sein, dass nur das Auslassventil 32 wie vorstehend zu den Figuren 4 und 5 beschrieben ausgebildet ist, während das Einlassventil 30 eine andere Ausbildung aufweist. Alternativ kann auch vorgesehen sein, dass bei einer Hochdruckpumpe nur das Einlassventil 30 wie vorstehend zu den Figuren 4 und 5 beschrieben ausgebildet ist, während das Auslassventil 32 eine andere Ausbildung aufweist. Außerdem können bei einer Hochdruckpumpe auch sowohl das Einlassventil 30 als auch das Auslassventil 32 wie vorstehend zu den Figuren 4 und 5 beschrieben ausgebildet sein.

## Patentansprüche

1. Hochdruckpumpe, insbesondere für eine Kraftstoffeinspritzeinrichtung einer Brennkraftmaschine, mit wenigstens einem Pumpenelement (16), das einen in einer Hubbewegung angetriebenen Pumpenkolben (20) aufweist, der einen Pumpenarbeitsraum (24) begrenzt, in den beim Saughub des Pumpenkolbens (20) über ein Einlassventil (30) Kraftstoff aus einem Kraftstoffzulauf (50) angesaugt wird und aus dem beim Förderhub des Pumpenkolbens (20) über ein Auslassventil (32) Kraftstoff in einen Hochdruckbereich (12) verdrängt wird, wobei das Einlassventil (30) und/oder das Auslassventil (32) ein Ventilglied (40) zumindest annähernd in Form einer Kugel aufweist, das mit einer Dichtfläche mit einem in einem Ventilgehäuse (36) angeordneten Ventilsitz (34b) zusammenwirkt, wobei durch das Ventilglied (40) in geöffnetem Zustand, wenn dieses mit seiner Dichtfläche vom Ventilsitz (34b) abgehoben ist, zwischen dem Ventilglied (40) und dem Ventilsitz (34b) ein erster Durchflussquerschnitt (50) freigegeben wird und stromabwärts nach dem ersten Durchflussquerschnitt (50) zwischen dem Ventilglied (40) und dem Ventilgehäuse (36) ein zweiter Durchflussquerschnitt (52) gebildet ist, wobei in Strömungsrichtung zwischen dem ersten Durchflussquerschnitt (50) und dem zweiten Durchflussquerschnitt (52) ein dritter Durchflussquerschnitt (54) zwischen dem Ventilglied (40) und dem Ventilgehäuse (36) gebildet ist, der größer ist als der erste Durchflussquerschnitt (50) und der zweite Durchflussquerschnitt (52), **dadurch gekennzeichnet, dass** im Ventilgehäuse (36) ein separates Einsatzteil (60) angeordnet ist, durch das der zweite Durchflussquerschnitt (52) bestimmt wird.

2. Hochdruckpumpe nach Anspruch 1, **dadurch gekennzeichnet, dass** der zweite Durchflussquerschnitt (52) kleiner ist als der erste Durchflussquerschnitt (50) bei mit seinem vollen Öffnungshub geöffnetem Ventilglied (40).

3. Hochdruckpumpe nach Anspruch 1 oder 2, **dadurch gekennzeichnet, dass** das Ventilgehäuse (36) eine Bohrung (34) aufweist, in der das Einsatzteil (60) angeordnet ist, und dass das Einsatzteil (60) hülsenförmig ausgebildet ist.

4. Hochdruckpumpe nach einem der Ansprüche 1 bis 3, **dadurch gekennzeichnet, dass** das Ventilglied (40) im Einsatzteil (60) in dessen Hubrichtung bewegbar geführt ist mit geringem Spiel quer zu dessen Hubrichtung.

5. Hochdruckpumpe nach einem der Ansprüche 1 bis 4, **dadurch gekennzeichnet, dass** sich am Einsatzteil (60) eine in Schließrichtung auf das Ventilglied (40) wirkende Schließfeder (42) abstützt.

6. Hochdruckpumpe nach einem der vorstehenden Ansprüche, **dadurch gekennzeichnet, dass** der zweite Durchflussquerschnitt (52) derart unsymmetrisch über den Umfang des Ventilglieds (40) ausgebildet ist, dass das Ventilglied (40) quer zu dessen Hubrichtung in Anlage an einer Führung (34d;64) gehalten wird.

7. Hochdruckpumpe nach einem der Ansprüche 1 bis 5 in Kombination mit Anspruch 6, **dadurch gekennzeichnet, dass** das Einsatzteil (60) mehrere das Ventilglied (40) umgebende Stege (64) aufweist, zwischen denen der zweite Durchflussquerschnitt (52) gebildet ist und dass die Stege (64) derart unsymmetrisch über den Umfang des Ventilglieds (40) verteilt angeordnet sind, dass das Ventilglied (40) quer zu dessen Hubrichtung in Anlage an wenigstens einem der Stege (64) gehalten wird.

## Claims

1. High-pressure pump, in particular for a fuel injection device of an internal combustion engine, with at least one pump element (16) which has a pump piston (20) which is driven in a lifting movement and delimits a pump working space (24), into which, during the suction stroke of the pump piston (20), fuel is sucked in from a fuel inflow (50) via an inlet valve (30) and out of which, during the feed stroke of the pump piston (20), fuel is displaced into a high-pressure region (12) via an outlet valve (32), the inlet valve (30) and/or the outlet valve (32) having a valve member (40) at least approximately in the form of a ball which cooperates by means of a sealing surface with a valve seat (34b) arranged in a valve housing (36), a first throughflow cross section (50) being released between the valve member (40) and the valve seat (34b) by the valve member (40) in the open state, when this is lifted off with its sealing surface from the valve seat (34b), and a second throughflow cross section (52) being formed, downstream of the first throughflow cross section (50), between the valve member (40) and the valve housing (36), there being formed between the valve member (40) and valve housing (36), between the first throughflow cross section (50) and the second throughflow cross section (52) in the direction of flow, a third throughflow cross section (54) which is larger than the first throughflow cross section (50) and the second throughflow cross section (52),
**characterized in that** a separate insert part (60), by means of which the second throughflow cross section (52) is determined, is arranged in the valve housing (36).

2. High-pressure pump according to Claim 1, **characterized in that** the second throughflow cross section (52) is smaller than the first throughflow cross section (50) when the valve member (40) is opened with its full opening stroke.

3. High-pressure pump according to Claim 1 or 2, **characterized in that** the valve housing (36) has a bore (34) in which the insert part (60) is arranged, and **in that** the insert part (60) is of sleeve-shaped design.

4. High-pressure pump according to one of Claims 1 to 3, **characterized in that** the valve member (40) is guided movably in its stroke direction in the insert part (60), with low play transversely to its stroke direction.

5. High-pressure pump according to one of Claims 1 to 4, **characterized in that** a closing spring (42) acting on the valve member (40) in the closing direction is supported on the insert part (60).

6. High-pressure pump according to one of the preceding claims, **characterized in that** the second throughflow cross section (52) is designed asymmetrically over the circumference of the valve member (40) in such a way that the valve member (40) is held transversely to its stroke direction in bearing contact against a guide (34d; 64).

7. High-pressure pump according to one of Claims 1 to 5 in combination with Claim 6, **characterized in that** the insert part (60) has a plurality of webs (64) which surround the valve member (40) and between which the second throughflow cross section (52) is formed, and **in that** the webs (64) are arranged so as to be distributed asymmetrically over the circumference of the valve member (40) in such a way that the valve member (40) is held, transversely to its stroke direction, in bearing contact against at least one of the webs (64).

## Revendications

1. Pompe à haute pression, en particulier pour un dispositif d'injection de carburant d'un moteur à combustion interne, comprenant au moins un élément de pompe (16) qui présente un piston de pompe (20) entraîné dans un mouvement de course, qui limite un espace de travail de pompe (24), dans lequel, lors de la course d'aspiration du piston de pompe (20), du carburant est aspiré par le biais d'une soupape d'entrée (30) hors d'une amenée de carburant (50) et hors duquel, lors de la course de refoulement du piston de pompe (20), du carburant est refoulé par le biais d'une soupape de sortie (32) dans une région de haute pression (12), la soupape d'entrée (30) et/ou la soupape de sortie (32) présentant un organe de soupape (40) au moins approximativement en forme de bille, qui coopère par une surface d'étanchéité avec un siège de soupape (34b) disposé dans un boîtier de soupape (36), une première section transversale d'écoulement (50) étant libérée par l'organe de soupape (40) dans l'état ouvert, lorsque celui-ci est soulevé du siège de soupape (34b) avec sa surface d'étanchéité, entre l'organe de soupape (40) et le siège de soupape (34b), et une deuxième section transversale d'écoulement (52) étant formée en aval après la première section transversale d'écoulement (50) entre l'organe de soupape (40) et le boîtier de soupape (36), une troisième section transversale d'écoulement (54) étant formée dans la direction d'écoulement entre la première section transversale d'écoulement (50) et la deuxième section transversale d'écoulement (52) entre l'organe de soupape (40) et le boîtier de soupape (36), laquelle est supérieure à la première section transversale d'écoulement (50) et à la deuxième section transversale d'écoulement (52), **caractérisée en ce qu'**une pièce d'insertion séparée (60) est disposée dans le boîtier de soupape (36), laquelle définit la deuxième section transversale d'écoulement (52).

2. Pompe à haute pression selon la revendication 1, **caractérisée en ce que** la deuxième section transversale d'écoulement (52) est plus petite que la première section transversale d'écoulement (50) lorsque l'organe de soupape (40) est ouvert avec sa course d'ouverture maximale.

3. Pompe à haute pression selon la revendication 1 ou 2, **caractérisée en ce que** le boîtier de soupape (36) présente un alésage (34), dans lequel la pièce d'insertion (60) est disposée, et **en ce que** la pièce d'insertion (60) est réalisée en forme de douille.

4. Pompe à haute pression selon l'une quelconque des revendications 1 à 3, **caractérisée en ce que** l'organe de soupape (40) est guidé dans la pièce d'insertion (60) de manière déplaçable dans sa direction de course, avec un faible jeu transversalement à sa direction de course.

5. Pompe à haute pression selon l'une quelconque des revendications 1 à 4, **caractérisée en ce qu'**un ressort de fermeture (42) agissant sur l'organe de soupape (40) dans la direction de fermeture s'appuie sur la pièce d'insertion (60).

6. Pompe à haute pression selon l'une quelconque des revendications précédentes, **caractérisée en ce que** la deuxième section transversale d'écoulement (52) est réalisée de manière asymétrique sur la périphérie de l'organe de soupape (40), de telle sorte que l'organe de soupape (40) soit maintenu transversalement à sa direction de course en appui contre un guide (34d ; 64).

7. Pompe à haute pression selon l'une quelconque des revendications 1 à 5, en combinaison avec la revendication 6, **caractérisée en ce que** la pièce d'insertion (60) présente plusieurs nervures (64) entourant l'organe de soupape (40), entre lesquelles est formée la deuxième section transversale d'écoulement (52), et **en ce que** les nervures (64) sont réparties de manière asymétrique sur la périphérie de l'organe de soupape (40) de telle sorte que l'organe de soupape (40) soit maintenu transversalement à sa direction de course en appui contre au moins l'une des nervures (64).
